# FASCICULE DE BREVET EUROPEEN

(11) **EP 0 939 578 B1**
(45) Date de publication et mention de la délivrance du brevet: **08.05.2002**
(21) Numéro de dépôt: 99400441.4
(22) Date de dépôt: 23.02.1999
(51) Int. Cl.: H05B 1/02, H05B 3/82, H05B 3/26

(54) **Dispositif de chauffage à piste sérigraphiée et procédé de fabrication d'un tel dispositif**
Durch Siebdruck hergestellte Heizvorrichtung und Verfahren zu deren Herstellung
Screen printed heating device and manufacturing method therefor

(30) Priorité: 26.02.1998 FR 9802355
(43) Date de publication de la demande: 01.09.1999
(73) Titulaire: SEB S.A., 69130 Ecully (FR)
(72) Inventeur: Piera, Henri, 74150 Rumilly (FR); Miquelot, Gilles, 74150 Rumilly (FR)
(74) Mandataire: Keib, Gérard

(56) Documents cités:
- WO-A-96/17497
- GB-A- 2 283 156
- GB-A- 2 318 713

## Description

La présente invention concerne un dispositif de chauffage électrique à piste chauffante sérigraphiée.

Elle concerne également un fond chauffant, notamment pour bouilloire électrique, et un procédé de fabrication d'un tel dispositif de chauffage électrique.

L'utilisation d'éléments chauffants sérigraphiés est connue, notamment dans les bouilloires électriques.

Des pistes résistives formées d'un circuit imprimé à film épais réalisé sur un substrat bon conducteur thermique permettent de chauffer le substrat lorsqu'un courant électrique est distribué dans ces pistes résistives. La principale qualité de ces éléments sérigraphiés est de présenter une très faible inertie thermique.

Il est connu de chercher à protéger ces pistes contre des surchauffes accidentelles, telles qu'elles se produisent par exemple lors du fonctionnement sans eau dans une bouilloire.

Dans des dispositifs de chauffage classiques, un thermostat est mis en place sur des pistes résistives chauffantes, par l'intermédiaire d'un isolant électrique.

Dans le cas d'une bouilloire, lorsqu'il y a de l'eau en contact avec le substrat chauffant, les pistes résistives travaillent à une température stable, qui peut être comprise entre 170°C et 230°C, selon la dimension du substrat et la puissance.

Lorsqu'il n'y a plus d'eau, les pistes montent rapidement en température, car le substrat n'est plus refroidi, et le thermostat coupe alors l'alimentation électrique de la piste résistive chauffante.

La température de consigne de ce thermostat doit être telle qu'il ne coupe pas l'alimentation électrique lorsqu'il y a de l'eau, mais qu'il la coupe rapidement, dès que la température de la piste résistive s'élève lors d'un manque d'eau.

Du fait de la température élevée des pistes résistives, il est nécessaire d'utiliser des thermostats spécifiques, à température de consigne élevée, ce qui augmente le prix de revient des dispositifs de chauffage.

La présente invention a pour but de résoudre les inconvénients précités en permettant l'utilisation de thermostats standards comme organes de sécurité dans des dispositifs de chauffage à pistes sérigraphiées.

Le dispositif de chauffage électrique comprend une piste chauffante sérigraphiée et un thermostat adapté à couper l'alimentation électrique de la piste chauffante au-delà d'une température de consigne.

Selon l'invention, ce dispositif de chauffage est caractérisé en ce qu'au moins une portion de piste conductrice, de résistivité inférieure à la résistivité de la piste chauffante, est sérigraphiée sur une zone de piste chauffante, le thermostat étant fixé en contact thermique avec la piste chauffante au niveau de ladite zone.

Ainsi, la température de la zone où est mis en place le thermostat peut être réglée. En disposant une piste conductrice de résistivité inférieure, on abaisse localement la température de la zone recevant le thermostat.

Un thermostat standard, ayant une température de consigne inférieure de 10° à 60°C par rapport à la température de la piste chauffante, peut être utilisé.

Selon une autre aspect de l'invention, un procédé pour fabriquer un dispositif de chauffage est caractérisé en ce qu'il comporte les étapes suivantes :
a) Sérigraphier une piste résistive chauffante sur un substrat ;
b) Sérigraphier au moins une portion de piste conductrice, de résistivité inférieure à la résistivité de la piste chauffante, sur une zone de la piste chauffante ; et
c) fixer un thermostat au niveau de ladite zone de la piste chauffante.

D'autres particularités et avantages de l'invention apparaîtront encore dans la description ci-après.

Aux dessins annexés, donnés à titre d'exemples non limitatifs :
- la figure 1, est une vue d'un dispositif de chauffage conforme à l'invention, le thermostat étant ôté ;
- la figure 2 est une vue analogue à la figure 1, avec le thermostat ; et
- la figure 3 est une vue en coupe selon la ligne III-III à la figure 2.

En référence à la figure 1, un dispositif de chauffage électrique comprend un substrat 1 sur lequel est sérigraphiée une piste résistive 5 susceptible de s'échauffer lors du passage d'un courant électrique.

La piste résistive est de manière connue constituée d'un émail chargé en particules d'argent et de palladium.

La piste résistive se présente ainsi sous la forme d'un circuit imprimé à film épais, constituant généralement un dessin sensiblement symétrique par rapport à un axe médian du substrat 1.

Dans cet exemple, le substrat 1 est destiné à former le fond chauffant d'un appareil électrique, tel qu'une bouilloire, la face supérieure du substrat 1, opposée à celle recevant la piste résistive 5, étant adaptée à être en contact avec l'eau à chauffer.

Le substrat 1 est généralement constitué d'un métal bon conducteur de la chaleur et recouvert d'une ou plusieurs couches d'un matériau diélectrique sur lequel est sérigraphiée la piste résistive.

Le matériau diélectrique peut également être déposé par sérigraphie sur une face du support métallique.

Plusieurs portions 6 disjointes de piste conductrice sont disposées, par sérigraphie, sur une zone A de la piste chauffante, la résistivité de la piste conductrice étant inférieure à la résistivité de la piste chauffante.

Ces portions de piste conductrice permettent d'abaisser localement la température dans une zone A de la piste résistive, en court-circuitant le courant électrique qui circule dans la piste résistive 5.

De préférence, la piste conductrice est constituée d'un émail fortement chargé en particules d'argent, de résistivité sensiblement nulle.

Les plots 6 ainsi formés en pâte conductrice sont des zones non chauffantes.

Dans un tel exemple, les portions disjointes de piste conductrice 6 sont disposées régulièrement sur la longueur de la piste résistive 5, sur des portions parallèles d'arcs de cercle concentriques formés par la piste résistive 5.

Dans la zone A de la piste chauffante 5 ainsi pourvue de plots conducteurs 6, la température correspond sensiblement à la moyenne des zones chaudes de piste résistive 5 et des zones froides formées des plots conducteurs 6.

En ajustant la proportion de surface conductrice 6 par rapport à la surface résistive chauffante, on peut régler la température dans une zone A du dispositif de chauffage.

Comme illustré à la figure 2, un thermostat 3 est fixé en contact thermique avec la piste résistive chauffante 5 au niveau de cette zone A à température ajustée.

De manière classique, le thermostat 3 est fixé par l'intermédiaire d'un isolant électrique 2, comme représenté à la figure 3, et des pattes de connexion 4 permettent de monter le thermostat 3 sur le circuit électrique d'alimentation de la piste résistive 5.

Le thermostat 3 est adapté à couper l'alimentation électrique de la piste chauffante 5 au-delà d'une température de consigne prédéterminée.

Alors que la piste résistive 5 s'échauffe à une température comprise entre 170°C et 230°C, la température de la piste résistive 5 dans la zone du thermostat 3 est abaissée.

Un thermostat standard, moins coûteux, calibré à une température de consigne plus basse est utilisable quelle que soit la puissance requise pour le dispositif de chauffage électrique.

La température de consigne peut être inférieure de 10° à 60°C par rapport à la température de la piste chauffante 5, selon la proportion de surface conductrice 6.

Le procédé pour fabriquer un tel dispositif de chauffage comporte les étapes suivantes :
a) Sérigraphier une piste résistive chauffante 5 sur un substrat 1 ;
b) Sérigraphier au moins une portion de piste conductrice 6, de résistivité inférieure à la résistivité de la piste chauffante, sur une zone A de la piste chauffante 5 ; et
c) Fixer un thermostat 3 au niveau de ladite zone A de la piste chauffante 5.

Ce procédé par sérigraphie est simple à mettre en oeuvre.

Lorsque la piste conductrice 6 est de même nature que les plots de connexion électrique 7 de la piste chauffante 5, il n'est pas nécessaire d'effectuer une passe supplémentaire par rapport aux procédés classiques de fabrication par sérigraphie d'un dispositif de chauffage usuel.

Ainsi, à l'étape b, on sérigraphie en outre des plots de connexion électrique 7 de la piste chauffante 5.

Ce procédé est particulièrement bien adapté à la fabrication d'un fond chauffant de bouilloire électrique : en partant d'un support métallique plat, on dépose successivement une ou plusieurs couches d'un matériau électriquement isolant, puis une piste résistive chauffante 5 sous la forme d'un circuit imprimé et enfin une ou plusieurs portions de piste conductrice 6 afin d'ajuster la température de la zone destinée à recevoir un thermostat 3.

Bien entendu, l'invention n'est pas limitée à l'exemple que l'on vient de décrire et on peut apporter à celui-ci de nombreuses modifications sans sortir du cadre de l'invention.

Ainsi, une portion unique de piste conductrice pourrait être sérigraphiée sur une partie de la piste résistive.

En outre, la piste conductrice 6 pourrait être sérigraphiée directement sur la couche diélectrique du substrat 1, la piste résistive chauffante 6 étant sérigraphiée ensuite.

## Revendications

1. Dispositif de chauffage électrique comprenant une piste chauffante sérigraphiée (5) et un thermostat (3) adapté à couper l'alimentation électrique de la piste chauffante (5) au-delà d'une température de consigne, **caractérisé en ce qu'**au moins une portion de piste conductrice (6), de résistivité inférieure à la résistivité de la piste chauffante (5), est sérigraphiée sur une zone (A) de ladite piste chauffante (5), le thermostat (3) étant fixé en contact thermique avec ladite piste chauffante (5) au niveau de ladite zone (A).

2. Dispositif de chauffage conforme à la revendication 1, **caractérisé en ce que** la résistivité de la piste conductrice (6) est sensiblement nulle.

3. Dispositif de chauffage conforme à l'une des revendications 1 ou 2, **caractérisé en ce qu'**il comporte plusieurs portions disjointes (6) de piste conductrice.

4. Dispositif de chauffage conforme à l'une des revendications 1 à 3, **caractérisé en ce que** des portions disjointes (6) de piste conductrice sont disposées régulièrement sur la longueur d'une piste résistive (5).

5. Procédé pour fabriquer un dispositif de chauffage conforme à l'une des revendications 1 à 4, **caractérisé en ce qu'**il comporte les étapes suivantes :
a) Sérigraphier une piste résistive chauffante (5) sur un substrat (1) ;
b) Sérigraphier au moins une portion de piste conductrice (6), de résistivité inférieure à la résistivité de la piste chauffante, sur une zone (A) de la piste chauffante (5) ; et
c) Fixer un thermostat (3) au niveau de ladite zone (A) de la piste chauffante (5).

6. Procédé conforme à la revendication 5, **caractérisé en ce qu'**à l'étape b), on sérigraphie en outre des plots de connexion électrique (7) de la piste chauffante (5).

7. Fond chauffant, notamment pour bouilloire électrique, **caractérisé en ce qu'**il comporte un dispositif de chauffage conforme à l'une des revendications 1 à 4.

## Patentansprüche

1. Vorrichtung zum elektrischen Heizen mit einer siebgedruckten Heizbahn (5)und einem Thermostaten (3), der geeignet ist die elektrische Versorgung der Heizbahn (5) oberhalb einer bestimmten Temperatur zu unterbrechen, **dadurch gekennzeichnet, dass** wenigstens ein Abschnitt der Leiterbahn (6) mit einem kleineren Widerstand als der Widerstand der Heizbahn (5) auf eine Zone (A) der Heizbahn (5) siebgedruckt ist, wobei der Thermostat (3) in thermischem Kontakt mit der Heizbahn (5) auf Höhe der Zone (A) befestigt ist.

2. Heizvorrichtung nach Anspruch 1, **dadurch gekennzeichnet, dass** der Widerstand der Leiterbahn (6) im wesentlichen Null ist.

3. Heizvorrichtung nach einem der Ansprüche 1 oder 2, **dadurch gekennzeichnet, dass** sie mehrere getrennte Abschnitte (6) der Leiterbahn aufweist.

4. Heizvorrichtung nach einem der Ansprüche 1 bis 3, **dadurch gekennzeichnet, dass** die getrennten Abschnitte (6) der Leiterbahn auf der Länge einer Widerstandsbahn (5) regelmäßig angeordnet sind.

5. Verfahren zum Herstellen einer Heizvorrichtung nach einem der Ansprüche 1 bis 4, **dadurch gekennzeichnet, dass** es die folgenden Schritte aufweist:
a) Siebdrucken einer Heizwiderstandsbahn (5) auf ein Substrat (1);
b) Siebdrucken wenigstens eines Abschnitts der Leiterbahn (6) mit einem kleineren Widerstand als der Widerstand der Heizbahn (5) auf eine Zone (A) der Heizbahn (5); und
c) Befestigen eines Thermostaten (3) auf Höhe der Zone (A) der Heizbahn (5).

6. Verfahren nach Anspruch 5, **dadurch gekennzeichnet, dass** bei dem Schritt b) ferner elektrische Anschlussstücke (7) der Heizbahn (5) siebgedruckt werden.

7. Heizboden, insbesondere für einen elektrischen Kessel, **dadurch gekennzeichnet, dass** er eine Heizvorrichtung nach einem der Ansprüche 1 bis 4 aufweist.

## Claims

1. Electrical heater comprising a screen-printed heating track (5) and a thermostat (3) suitable for cutting off the electrical supply to the heating track (5) above a setpoint temperature, **characterized in that** at least one conducting track portion (6), of lower resistivity than the resistivity of the heating track (5), is screen-printed on a region (A) of the said heating track (5), the thermostat (3) being fastened in thermal contact with the said heating track (5) in the said region (A).

2. Heater according to Claim 1, **characterized in that** the resistivity of the conducting track (6) is practically zero.

3. Heater according to either of Claims 1 and 2, **characterized in that** it includes several discrete conducting track portions (6).

4. Heater according to one of Claims 1 to 3, **characterized in that** discrete conducting track portions (6) are arranged uniformly over the length of a resistive track (5).

5. Process for manufacturing a heater according to one of Claims 1 to 4, **characterized in that** it includes the following steps:
a) screen printing of a heating resistive track (5) on a substrate (1);
b) screen printing of at least one conducting track portion (6), of lower resistivity than the resistivity of the heating track, on a region (A) of the heating track (5); and
c) fastening of a thermostat (3) in the said region (A) of the heating track (5).

6. Process according to Claim 5, **characterized in that**, in step b), electrical connection pads (7) for connecting the heating track (5) are also screen-printed.

7. Heating base, especially for an electric kettle, **characterized in that** it includes a heater according to one of Claims 1 to 4.
